# EUROPÄISCHE PATENTSCHRIFT

(11) **EP 0 665 936 B1**
(45) Veröffentlichungstag und Bekanntmachung des Hinweises auf die Patenterteilung: **04.09.1996**
(21) Anmeldenummer: 93923470.4
(22) Anmeldetag: 15.10.1993
(51) Int. Cl.: F21V 7/12

(54) **LEUCHTE MIT LANGGESTRECKTEM LEUCHTMITTEL UND REFLEKTOREN**
LIGHT FITTING WITH OBLONG LIGHTING MEANS AND REFLECTORS
LUMINAIRE COMPORTANT UN MOYEN D'ECLAIRAGE OBLONG ET DES REFLECTEURS

(30) Priorität: 21.10.1992 DE 9214199 U
(43) Veröffentlichungstag der Anmeldung: 09.08.1995
(73) Patentinhaber: ZUMTOBEL LICHT GmbH, A-6850 Dornbirn (AT)
(72) Erfinder: PESAU, Karin, A-1030 Wien (AT); KEMPTER, Georg, A-6900 Bregenz (AT)
(74) Vertreter: Riebling, Günter, Dr.
(86) Internationale Anmeldenummer: EP9302847
(87) Internationale Veröffentlichungsnummer: WO9409311

(56) Entgegenhaltungen:
- GB-A- 2 215 447
- US-A- 1 718 155

## Beschreibung

Die Erfindung betrifft eine Leuchte mit wenigstens einem langgestreckten Leuchtmittel mit wenigstens zwei über diesem/ diesen angeordneten Reflektoren und einem vorzugsweise teillichtdurchlässigen, unter den beiden Reflektoren angeordneten Reflektorkorb, wobei dieser das/ die Leuchtmittel überdeckt.

Leuchten dieser Art sind bekannt. Insbesondere Leuchten mit teilweise lichtdurchlässigen Refklektorkörben zeichnen sich durch eine besonders angenehme Lichtwirkung aus, d. h, der Raumeindruck für einen Betrachter ist hell, obwohl die Beleuchtungsstärken relativ niedrig sind. Die Charakteristik lehnt sich am Tageslicht an. Meist werden derartige Leuchten als Deckeneinbauleuchten ausgebildet, d. h., daß derartige Leuchten nur in Verbindung mit abgehängten Deckensystemen verwendet werden können. (Abgehängte Decken erfordern Räume mit einer gewissen Mindesthöhe).

Es sind derartige Leuchten bereits bekannt geworden, die auf Decken angebaut oder auch abgependelt aufgehängt werden können. Nachteilig bei allen diesen Leuchten ist, daß die beiden über dem/den Leuchtmittel(n) angeordneten Reflektoren so ausgebildet sind, daß diese auf der Decke als störende Schatten abgebildet werden.

Einerseits soll durch die Ausgestaltung dieser Leuchten eine ausreichende Beleuchtungsstärke zur Verfügung gestellt werden und andererseits bringt die bisherige Ausgestaltung der Leuchten, insbesondere der-Reflektoren, den Nachteil mit sich, daß diese oft erhebliche Schatten werfen.

Dies trifft auch für die Leuchte entsprechend der US 2,202,266 zu. Bei diesem Vorschlag schließen V-förmig profilierte Reflektorwandungen in einem rechten Winkel an die Decke an. Der dadurch entstehende sprungförmige oder treppenförmige Absatz führt zu einer Schattenbildung an der Decke.

In der US 5,097,401 handelt es sich um eine Wandleuchte die mit einer Reflektorwanne ausgebildet ist, und das in der Reflektorwanne erzeugte Licht wird in den Raum abgestrahlt. Diese Wandleuchte erzeugt ein reines indirektes Licht, es tritt also praktisch keine Schattenbildung auf.

Aber es ist mit dieser Leuchte nicht möglich, die zuvor angesprochene Lichtwirkung zu erzielen, da die Leuchtdichten aller Reflektoren für einen Betrachter auch nicht annähernd gleich groß sind.

Wird der Reflektorkorb teildurchlässig für das Licht ausgeführt, geht ein Teil des Lichtes durch diesen Reflektor hindurch, wird bevorzugt gestreut, und somit bleibt die Leuchtdichte unter dem Wert der/des verwendeten Leuchtmittel(s) und verhindert so die Blendung eines Betrachters.

Aufgabe der Erfindung ist es, eine Leuchte der eingangs genannten Art so auszubilden, daß diese unmittelbar auf Decken angebaut werden können und die angenehme Lichtwirkung erhalten bleibt, ohne störende Schatten zu bilden. Weiters soll diese Leuchte auch in Räumen mit Bildschirmarbeitsplätzen eingesetzt werden können.

Zur Lösung der gestellten Aufgabe ist die Erfindung durch die technische Lehre des Anspruches 1 gekennzeichnet.

Wesentliches Merkmal der Erfindung ist, daß V-förmig profilierte Reflektorflächen in der Stirnansicht etwa ein vogelschwingenartiges Profil aufweisen, wobei sie sich mit ihren äußeren Längsstirnkanten bis in die Nähe von Deckenelementen erstrecken, an denen die Leuchte derart befestigt ist, daß sich der Übergangsbereich der Reflektorflächen im Bereich der äußeren Längsstirnkanten tangential an die Fläche der Deckenelemente anschmiegt. Um eine Schattenbildung zu vermeiden ist es dabei wichtig, daß die außen liegende Längsstirnkante sehr nahe an den Deckenelementen zu liegen kommt. Die tangentiale Annäherung des V-förmig profilierten Reflektors an die Decke muß stufenlos, d.h. ohne treppenförmigen Absatz bei der Längsstirnkante erfolgen. Die tangentiale Anschmiegung des Übergangsbereiches der Reflektorflächen im Bereich der äußeren Längsstirnkante an die Deckenelemente macht außerdem die Einhaltung einer gleichbleibenden Höhe der Längsstirnkante unnötig.

Wegen der V-förmigen vogelschwingenartig ausgebildeten Formgebung der Reflektorflächen ist es nun erstmals möglich, die Leuchte unmittelbar auf einer Decke zu befestigen, weil die äußeren Längsstirnkanten der Reflektorflächen an der Decke bevorzugt anliegen.

Im wesentlichen sind die erfindungsgemäßen Reflektorflächen also konkav gewölbt.

Ein vorteilhafter Effekt der Erfindung ist es, daß eine Leuchte mit den erfindungsgemäß ausgebildeten Reflektoren harmonisch an der Decke integriert ist. Dies verstärkt die angenehme, ruhige, tageslichtähnliche Lichtwirkung der Leuchte.

Durch die erfindungsgemäße Ausgestaltung der Reflektorkontur erfolgt auch eine Aufhellung der Decke und damit eine Verbesserung des Wirkungsgrades. (Lichtstrahlen treffen nicht nur auf den Reflektoren, sondern auch direkt auf die Decke).

Für die Ausbildung der Reflektorflächen gibt es mehrere Möglichkeiten, die sämtlich von dem Erfindungsgedanken der Erfindung umfaßt sein sollen.

In einer ersten Ausführungsform ist vorgesehen, daß die Reflektorflächen stetig gekrümmt ausgebildet sind und sich unter stetiger Krümmung von den inneren Längsstirnkanten ausgehend bis zu den äußeren, sich an den Deckenelementen anlegenden Längsstirnkanten erstrecken.

In einer weiteren Ausgestaltung sind die Reflektorflächen stetig gekrümmt und können in der Nähe des Reflektorkorbes eine relativ steile Krümmung aufweisen, die unter Überwindung eines relativ kleinen Radius in eine Kurve geringerer Krümmung übergeht.

Ebenfalls kann der Übergangsbereich der deckennahen Längsstirnkanten in die Deckenelemente unterschiedlich ausgebildet sein.

In einer ersten Ausgestaltung ist vorgesehen, daß sich die Tangente an die Reflektorflächen im deckennahen Bereich an die Deckenfläche anschmiegt, d. h., es erfolgt ein tangentialer Übergang der Reflektorfläche in die Deckenfläche.

In einer anderen Ausgestaltung ist es vorgesehen, daß die Tangente an die Reflektorflächen im deckennahen Bereich einen Winkel zur Deckenfläche selbst bildet.

Im folgenden wird die Erfindung anhand von mehrere Ausführungswege darstellenden Zeichnungen näher erläutert. Hierbei gehen aus den Zeichnungen und ihrer Beschreibung weitere wesentliche Merkmale und Vorteile der Erfindung hervor.

Es zeigen:
- Figur 1:: eine erfindungsgemäße Leuchte in perspektivischer Ansicht;
- Figur 2:: die Leuchte gemäß Figur 1 im Aufriß;
- Figur 3:: eine Darstellung ähnlich wie Figur 2 mit einer abgewandelten Leuchte;
- Figur 4:: eine weitere Ausgestaltung einer Leuchte im Vergleich zu Figur 3;
- Figur 5:: eine weitere Ausgestaltung der Leuchte im Vergleich zu Figur 1.

In einer ersten Ausgestaltung der Leuchte nach den Figuren 1 und 2 besteht diese im wesentlichen aus einem Reflektorkorb 2, der stirnseitig durch Korbstirnteile 1,1' abgedeckt ist. Der Reflektorkorb 2 ist vorzugsweise aus Lochblech gefertigt und mit einer matten oder opalen Folie hinterlegt, und kann lichtdurchlässig, teillichtdurchlässig oder lichtundurchlässig ausgebildet sein.

Der Reflektorkorb 2 ist an einer Montageschiene 3 befestigt, wobei die Lampenbetriebsgeräte entweder in einem Wannenteil oder vorteilhaft auf der Montageschiene angebracht werden können.

Die Fassungen für die eine oder mehrere Lampen werden am jeweiligen Korbstirnteil 1,1' befestigt. Somit werden die Leuchtmittel vom Reflektorkorb 2 überdeckt.

Der Reflektorkorb 2 wird vorteilhaft mittels der Montageschiene 3 an der Leuchte befestigt, wobei die Montageschiene 3 einen Teil der erfindungsgemäßen Reflektorflächen 4,4' bildet.

Das Wannenteil 12 wird üblicherweise auf die Decke geschraubt, wobei die Decke im Ausführungsbeispiel aus plattenförmigen Deckenelementen 5-11 ausgebildet ist.

Die Reflektorflächen 4,4' erstrecken sich mit ihren inneren Längsstirnkanten 13 oberhalb des Reflektorkorbes 2 und sind insoweit spiegelsymmetrisch zur Längsmittenachse des Reflektorkorbes 2.

Die Reflektorflächen 4,4', sowie auch die Reflektorflächen 15 und 16 gemäß den Figuren 3 und 4 sind etwa konkav gewölbt und bilden in der Stirnansicht eine etwa V-förmige Profilierung in der Art einer Vogelschwinge.

Im gezeigten Ausführungsbeispiel nach den Figuren 1 und 2 schmiegt sich die äußere Längsstirnkante 14 jeder Reflektorfläche 4,4' übergangslos an die Fläche der Deckenelemente 5-11 an. D. h., eine Tangente 22 in diesem Bereich an der Reflektorfläche 4 ist parallel zu der Fläche der Deckenelemente 5 selbst.

In Figur 3 ist dargestellt, daß statt der relativ starken Krümmung der Reflektorflächen 4,4' in den Figuren 1 und 2 auch eine steilere Krümmung 20 für die Reflektorflächen 16 vorgesehen sein kann, wobei der Übergangsbereich 21 einen Winkel in Richtung auf die Fläche der Deckenelemente bildet. D. h., die Tangenete 22 an dem deckennahen Bereich der Reflektorflächen 16 bildet einen Winkel 23 zu der Fläche der Deckenelemente 5-11.

In Figur 4 ist dargestellt, daß die Reflektorflächen 15 auch unstetig gekrümmt sein können, d. h., ausgehend von den inneren Längsstirnkanten bilden die Reflektorflächen 15 zunächst eine relativ steile Krümmung 17, die unter Überwindung eines Radius im Bereich des Knickes 19 in eine flachere Krümmung 18 übergeht, die entweder tangential gemäß dem Ausführungsbeispiel nach Figur 2 oder unter Bildung eines Winkels gemäß dem Ausführungsbeispiel nach Figur 3 in die Deckenfläche übergehen kann.

Der Übergang von der Reflektorkontur zur Decke muß nicht so weich erfolgen wie in Figur 1 und 2, sondern er kann auch sprunghaft sein bzw. der Reflektor kann geknickt sein (Figur 3 und 4). Dies steht aber im Gegensatz zur erwünschten angenehmen Lichtwirkung. Um diese Lichtwirkung zu erreichen versucht man nämlich alle Reflektoren (auch den Reflektorkorb) so auzugestalten, daß an allen lichtabstrahlenden Punkten die Leuchtdichte gleich hoch ist. Denkbar sind aber besonders geformte Reflektoren zur Erzielung besonderer Beleuchtungseffekte.

Figur 5 zeigt die Leuchte in einer Ausführungsform mit runder (ovaler) Grundfläche, welche gegenüber einer Rechteckform den Vorteil hat, daß runde Leuchten unabhängig von der Raumform in architektonisch ansprechender Form eingesetzt werden können.

Die erfindungsgemäße Leuchte kann auch als Wandleuchte eingesetzt werden - dafür werden vorzugsweise kürzere Leuchtmittel verwendet (z. B. 18 W Leuchtstofflampe mit 590 mm Länge oder Kompaktleuchtstofflampen 36 W mit 415 mm bzw. 40 W oder 55 W mit 535 mm Länge).

### ZEICHNUNGSLEGENDE

- 1: Korbstirnteil 1'
- 2: Reflektorkorb
- 3: Montageschiene
- 4: Reflektorfläche 4'
- 5: Deckenelement
- 6: Deckenelement
- 7: Deckenelement
- 8: Deckenelement
- 9: Deckenelenent
- 10: Deckenelement
- 11: Deckenelement
- 12: Wannenteil
- 13: Längsstirnkante (innen)
- 14: Längsstirnkante (außen)
- 15: Reflektorfläche
- 16: Reflektorfläche
- 17: Krümmung
- 18: Krümmung
- 19: Knick
- 20: Krümmung
- 21: Übergangsbereich
- 22: Tangente

## Patentansprüche

1. Leuchte mit wenigstens einem langgestreckten Leuchtmittel, welches in einem Reflektorkorb angeordnet ist, der unterhalb von mindestens zwei im wesentlichen zueinander spiegelsymmetrisch angeordneten, bogenförmig gekurvten Reflektorflächen angeordnet ist, die sich mit ihren inneren Längsstirnkanten oberhalb des Reflektorkorbes erstrecken und deren äußere Längsstirnkanten außerhalb des Reflektorkorbes angeordnet sind, **dadurch gekennzeichnet**, daß sich V-förmig profilierte Reflektorflächen (4, 4') mit ihren äußeren Längsstirnkanten (14) bis in die Nähe von Deckenelementen (5-11) erstrecken, an denen die Leuchte befestigt ist, wobei sich der Übergangsbereich (21) der Refelktorflächen (4,4') im Bereich der äußeren Längsstirnkanten (14) tangential an die Fläche der Deckenelemente (5-11) anschmiegt.

2. Leuchte mit wenigstens einem langgestreckten Leuchtmittel, welches in einem Reflektorkorb angeordnet ist, der unterhalb von mindestens zwei im wesentlichen zueinander spiegelsymmetrisch angeordneten, bogenförmig gekurvten Reflektorflächen angeordnet ist, die sich mit ihren inneren Längsstirnkanten oberhalb des Reflektorkorbes erstrecken und deren äußere Längsstirnkanten außerhalb des Reflektorkorbes angeordnet sind, **dadurch gekennzeichnet**, daß die Tangente (22) der Reflektorflächen (16) im Bereich der äußeren Längsstirnkanten (14) unter einem spitzen Winkel (23) die Fläche der Deckenelemente (5-11) schneidet.

3. Leuchte nach den Ansprüchen 1 und 2, **dadurch gekennzeichnet**, daß die Reflektorflächen (4,15,16) konkav gewölbt sind.

4. Leuchte nach Anspruch 1 bis 3, **dadurch gekennzeichnet**, daß die Reflektorflächen (4, 15,16) stirnseitig von einem Wannenteil (12) überdeckt sind, welches in seiner Formgebung dem Profil der Reflektorflächen (4,15,16) entspricht.

5. Leuchte nach Anspruch 1 bis 4, **dadurch gekennzeichnet**, daß die Leuchte unmittelbar an einer Decke befestigt ist und die Reflektorflächen (4,15,16) sich an der Decke (Deckenelemente 5-11) anlegen.

6. Leuchte nach Anspruch 1 bis 5, **dadurch gekennzeichnet**, daß die Montageschiene (3), an welcher der Reflektorkorb (2) befestigt ist, Teil der Reflektorflächen (4,15,16) ist.

## Claims

1. A light with at least one elongated means of illumination which is arranged in a reflector cage, which is arranged beneath at least two reflector surfaces which are curved in an arched shape and are arranged substantially in mirror symmetry to each other, which reflector surfaces extend with their inner longitudinal front edges above the reflector cage and the outer longitudinal front edges of which are arranged outside the reflector cage, characterised in that reflector surfaces (4,4'), which are profiled in a V-shape, extend with their outer longitudinal front edges (14) into the vicinity of ceiling elements (5-11), on which the light is secured, in which the transition region (21) of the reflector surfaces (4,4') in the region of the outer longitudinal front edges (14) fits closely tangentially against the surface of the ceiling elements (5-11).

2. A light with at least one elongated means of illumination which is arranged in a reflector cage, which is arranged beneath at least two reflector surfaces which are curved in an arched shape and are arranged substantially in mirror symmetry to each other, which reflector surfaces extend with their inner longitudinal front edges above the reflector cage, and the outer longitudinal front edges of which are arranged outside the reflector cage, characterised in that the tangent (22) of the reflector surfaces (16) in the region of the outer longitudinal front edges (14) intersects the surface of the ceiling elements (5-11) at an acute angle (23).

3. A light according to Claims 1 and 2, characterised in that the reflector surfaces (4, 15, 16) are arched in a concave form.

4. A light according to Claim 1 to 3, characterised in that the reflector surfaces (4, 15, 16) are covered on the front side by a cradle piece (12) which corresponds in its shaping to the profile of the reflector surfaces (4, 15, 16).

5. A light according to Claim 1 to 4,
characterised in that the light is secured directly to a ceiling and the reflector surfaces (4, 15, 16) lie against the ceiling (ceiling elements 5 - 11).

6. A light according to Claim 1 to 5,
characterised in that the mounting rail (3) on which the reflector cage (2) is secured is part of the reflector surfaces (4, 15, 16).

## Revendications

1. Luminaire comportant au moins un moyen d'éclairage allongé disposé dans un panier de réflecteur qui est placé au-dessous d'au moins deux surfaces de réflexion arquées globalement énantiomorphes dont les bords frontaux longitudinaux intérieurs s'étendent au-dessus du panier de réflecteur tandis que leurs bords frontaux longitudinaux extérieurs sont disposés à l'extérieur du panier de réflecteur, caractérisé en ce que les surfaces de réflexion (4, 4') profilées en V s'étendent avec leurs bords frontaux longitudinaux extérieurs (14) jusqu'à proximité d'éléments de plafond (5-11) auxquels le luminaire est fixé, la zone de transition (21) de ces surfaces de réflexion (4, 4') étant adaptée tangentiellement à la forme de la surface des éléments de plafond (5-11), dans la zone des bords frontaux longitudinaux extérieurs (14).

2. Luminaire comportant au moins un moyen d'éclairage allongé disposé dans un panier de réflecteur qui est placé au-dessous d'au moins deux surfaces de réflexion arquées globalement énantiomorphes dont les bords frontaux longitudinaux intérieurs s'étendent au-dessus du panier de réflecteur tandis que leurs bords frontaux longitudinaux extérieurs sont disposés à l'extérieur du panier de réflecteur, caractérisé en ce que la tangente (22) des surfaces de réflexion (16) coupe la surface des éléments de plafond (5-11) suivant un angle aigu (23) dans la zone des bords frontaux longitudinaux extérieurs (14).

3. Luminaire selon les revendications 1 et 2, caractérisé en ce que les surfaces de réflexion (4, 15, 16) sont concaves.

4. Luminaire selon les revendications 1 à 3, caractérisé en ce que les surfaces de réflexion (4, 15, 16) sont couvertes, côté frontal, par un élément formant vasque (12) dont la forme correspond au profil des surfaces de réflexion (4, 15, 16).

5. Luminaire selon les revendications 1 à 4, caractérisé en ce qu'il est fixé directement à un plafond et les surfaces de réflexion (4, 15, 16) s'appliquent contre le plafond (éléments de plafond 5-11).

6. Luminaire selon les revendications 1 à 5, caractérisé en ce que le rail de montage (3) auquel est fixé le panier de réflecteur (2) fait partie des surfaces de réflexion (4, 15, 16).
